# EUROPÄISCHE PATENTSCHRIFT

(11) **EP 4 111 006 B1**
(45) Veröffentlichungstag und Bekanntmachung des Hinweises auf die Patenterteilung: **03.07.2024**
(21) Anmeldenummer: 21713600.1
(22) Anmeldetag: 16.03.2021
(51) Int. Cl.: E03C 1/08

(54) **STRAHLREGLER MIT VERDREHSICHERUNG VON BAUTEILEN**
AERATOR IN WHICH PARTS ARE ROTATIONALLY LOCKED
AÉRATEUR DANS LEQUEL DES PIÈCES SONT VERROUILLÉES EN ROTATION

(30) Priorität: 16.03.2020 DE 202020101430 U
(43) Veröffentlichungstag der Anmeldung: 04.01.2023
(73) Patentinhaber: Neoperl GmbH, 79379 Müllheim (DE)
(72) Erfinder: STEIN, Alexander, 79241 Ihringen (DE)
(74) Vertreter: Mertzlufft-Paufler, Cornelius
(86) Internationale Anmeldenummer: PCT/EP2021/056723
(87) Internationale Veröffentlichungsnummer: WO 2021/185861

(56) Entgegenhaltungen:
- EP-A1- 3 280 848
- DE-U1-202015 006 618
- DE-U1-202015 007 873

## Beschreibung

Die Erfindung betrifft eine sanitäre Einsetzpatrone mit einem Patronengehäuse, das in einer Wasserleitung oder einen Wasserauslauf einer sanitären Auslaufarmatur einsetzbar ist und das zumindest einen Wasserzulauf und mindestens einen Wasserablauf hat, wobei die Einsetzpatrone aus zumindest zwei Bauteilen montiert ist, die aneinander anliegen und/oder miteinander verbunden sind und von den zumindest zwei benachbarte Bauteile in ihrer Relativposition zueinander in Umfangsrichtung mittels einer Verdrehsicherung gesichert sind, und wobei zumindest eines dieser benachbarten Bauteile als ein in das Patronengehäuse einsetzbares Einsetzteil oder als Gehäuseteil des zwei- oder mehrteiligen Patronengehäuses ausgebildet ist.

Man hat bereits Strahlregler geschaffen, die am Wasserauslauf einer sanitären Auslaufarmatur montierbar sind. Um solche Strahlregler am Wasserauslauf der sanitären Auslaufarmatur auf möglichst einfache Weise montieren zu können, sind diese Strahlregler meist als Einsetzpatrone ausgebildet, deren Patronengehäuse mit einem am Gehäuseumfang vorgesehenen Außengewinde in ein im Wasserauslauf vorgesehenes Innengewinde eingeschraubt oder mit Hilfe eines hülsenförmigen Auslaufmundstücks am Wasserauslauf der Auslaufarmatur montierbar ist.

Im Patronengehäuse solcher Strahlregler ist ein Strahlzerleger vorgesehen, der das durchströmende Wasser in eine Vielzahl von Einzelstrahlen aufteilt. Diese Einzelstrahlen können in einer dem Strahlzerleger nachfolgenden Mischzone des Patronengehäuses mit angesaugter Umgebungsluft durchmischt werden. Die derart belüfteten Einzelstrahlen werden anschließend in einem Strömungsgleichrichter des Strahlreglers abgebremst und zu einem homogenen, nicht-spritzenden und gegebenenfalls auch perlend-weichen Auslaufstrahl geformt. Dabei weist der dem Strahlzerleger nachfolgende Strömungsgleichrichter dieser vorbekannten Strahlregler mehrere einander nachfolgende Einsetzteile auf, die jeweils eine Gitter-, Netz- oder dergleichen Lochstruktur mit einer Vielzahl von Durchströmöffnungen aufweisen. Damit die in diesen Einsetzteilen vorgesehenen Lochstrukturen zusammenwirken können, und damit der durch eines der Durchströmlöcher eines zuströmseitigen Einsetzteiles durchströmende Wasserstrahl auf einen der Kreuzungsknoten der in dem auf der Abströmseite gelegenen Einsetzteil vorgesehenen Lochstruktur auftrifft, kann eine positionsgenaue Ausrichtung dieser zueinander benachbarten Einsetzteile vorteilhaft oder gar notwendig sein. Einzelne Ausführung der vorbekannten Strahlregler weisen daher auch eine Verdrehsicherung auf, welche die Relativposition dieser benachbarten Einsetzteile zueinander in Umfangsrichtung sichern soll. Diese Verdrehsicherung kann beispielsweise zumindest eine am Innenumfang des Patronengehäuses vorgesehene Längsnut aufweisen, in welche zumindest eine Längsnut jeweils ein an den Einsetzteilen vorgesehener Drehsicherungsvorsprung eingreift. Eine solche, durch zumindest eine Längsnut gebildete Verdrehsicherung kann jedoch insbesondere die automatisierte Montage solcher sanitärer Einsetzpatronen wesentlich erschweren.

Man hat auch andere sanitäre Einsetzpatronen geschaffen, die als ein in die Wasserversorgungsleitung zwischengeschaltetes Rückflussverhindererventil ausgebildet sind oder statt beziehungsweise zusätzlich zu einem Strahlregler einen Durchflussmengenregler oder eine Durchflussdrossel aufweisen. Auch bei solchen sanitären Einsetzpatronen der eingangs erwähnten Art kann eine positionsgenaue Ausrichtung benachbarter Bauteile in Umfangsrichtung wünschenswert oder gar notwendig sein.

Aus DE 20 2015 006 618 U1 ist ein Strahlregler mit einem Strahlreglergehäuse, in dessen Gehäuseinnenraum wenigstens ein Strömungsgleichrichter vorgesehen ist, der mindestens eine quer zur Strömungsrichtung orientierte Gitter- oder Netzstruktur aus einander kreuzenden Stegen aufweist, und mit mindestens einer Belüftungsöffnung, die eine Gehäuseumfangswandung des Strahlreglers durchsetzt, bekannt, wobei in der zumindest einen Gitter- oder Netzstruktur des Strömungsgleichrichters zumindest ein sich in Umfangsrichtung über die mindestens eine Belüftungsöffnung erstreckende Ablauföffnung vorgesehen ist.

Aus WO 2016/153409 A1 sind ein justierbarer Durchflussbegrenzer für eine Mischarmatur und ein Verfahren zur Anpassung des Durchflusses bekannt wobei der Durchflussbegrenzer innerhalb eines zylindrischen Mantels angeordnet ist, wobei der Durchflussbegrenzer in axialer Richtung umfasst: Einen Sitz, der entlang seines Umfangs mit einer ringförmigen Wand versehen ist und Strömungskanäle aufweist, die innerhalb und entlang der Wand angeordnet sind, einen Filterkopf stromaufwärts des Sitzes, wobei der Filterkopf die ringförmige Wand des Sitzes umgibt und einen kuppelförmigen Filter aufweist, der gegen die Strömung gerichtet ist, ein Stellglied, das drehbar auf dem Sitz angeordnet ist, und eine Regelvorrichtung, wobei ein Konstantstromregler in den Durchflussbegrenzer integriert ist.

Aus der DE 20 2015 007873 U1 ist ein Strahlregler bekannt, der wahlweise zwischen wenigstens zwei Auslaufstrahlbildern umschaltbar ist und der dazu ein Strahlreglergehäuse mit zumindest zwei relativ zueinander verdrehbaren Gehäuseteilen hat.

Es besteht daher insbesondere die Aufgabe, eine sanitäre Einsetzpatrone der eingangs erwähnten Art zu schaffen, die sich durch eine positionsgenaue Montage benachbarter und/oder miteinander verbundener Bauteile auszeichnet.

Die erfindungsgemäße Lösung dieser Aufgabe besteht bei der Einsetzpatrone der eingangs erwähnten Art insbesondere darin, dass von den zumindest zwei benachbarten Bauteilen der Einsetzpatrone mindestens ein erstes Bauteil an der dem wenigstens einen benachbarten zweiten Bauteil zugewandten Stirnseite eine Stirnzahnung der axial wirksamen Verdrehsicherung aufweist, die Zähne hat, und dass an einem Gehäuseinnenumfang des Patronengehäuses ein Ringabsatz vorgesehen ist, der als Schiebeanschlag beim Einschieben des zumindest einen, als Einsetzteil ausgebildeten Bauteils in den Gehäuseinnenraum des Patronengehäuses dient und dass an dem Ringabsatz wenigstens ein achsparallel zu einer Gehäuse-Längsachse orientierter Vorsprung vorsteht, der in einen Zahngrund zwischen zwei benachbarten Zähnen der an einem Außenring eines benachbarten Einsetzteils vorgesehenen Stirnzahnung vorsteht.

Die erfindungsgemäße Einsetzpatrone weist ein Patronengehäuse auf, das in eine Wasserleitung zwischengeschaltet oder am Wasserauslauf einer sanitären Auslaufarmatur montiert werden kann. Damit die Einsetzpatrone das durchströmende Wasser funktionsgerecht formen, regeln, entgegen der Durchströmrichtung stoppen oder sonst wie beeinflussen kann, weist das Patronengehäuse zumindest einen Wasserzulauf und mindestens einen Wasserablauf auf. Dabei ist die Einsetzpatrone aus zumindest zwei Bauteilen montiert, die aneinander anliegen oder miteinander verbunden sind. Das wenigstens eine erste Bauteil kann also beispielsweise als Einsetzteil oder als Gehäuseteil ausgebildet sein, welches mit mindestens einem benachbarten zweiten Bauteil zusammenwirkt, das seinerseits ebenfalls als Gehäuseteil oder als Einsetzteil ausgestaltet ist. Die benachbarten Bauteile können also eine Einsetzteil/Einsetzteil-, eine Einsetz-/Gehäuseteil- oder eine Gehäuseteil/Gehäuseteil-Kombination bilden. Um diese Bauteile in einer Relativposition zueinander in Umfangsrichtung zu sichern, weist von den zumindest zwei, zur Montage der erfindungsgemäßen Einsetzpatrone benötigten Bauteilen mindestens ein erstes Bauteil an der dem wenigstens einen benachbarten zweiten Bauteil zugewandten Stirnseite eine Stirnzahnung einer axial wirksamen Verdrehsicherung auf, welche Stirnzahnung Zähne hat, wobei in den Zahngrund zwischen benachbarten Zähnen dieser Stirnzahnung wenigstens ein, an der benachbarten Stirnseite des mindestens einen benachbarten zweiten Bauteiles vorgesehene und in Gehäuse-Längsrichtung orientierter Vorspring eingreift. Zusätzlich oder stattdessen kann mindestens einer der an dem wenigstens einen ersten Einsetzteil vorgesehenen Zähne in eine an dem benachbarten zweiten Bauteil vorgesehene Ausnehmung drehsichernd eingreifen. Da die eine solche Stirnzahnung bildende Verdrehsicherung der erfindungsgemäßen Einsetzpatrone nach außen vorstehende Drehsicherungsvorsprünge oder am Innenumfang vorgesehene Längsnuten entbehrlich macht, kann die erfindungsgemäße Einsetzpatrone auch mit einem geringeren Gehäusedurchmesser ausgebildet werden, ohne dass deshalb der Auslaufquerschnitt des beispielsweise an der abströmseitigen Gehäusestirnfläche des Patronengehäuses vorgesehenen Wasserablaufs reduziert werden müsste. Aufgrund des reduzierten Durchmesserbedarfs zeichnet sich die erfindungsgemäße Einsetzpatrone durch ein günstigeres Verhältnis von Strahl- zu Einbaudurchmesser aus. Aufgrund der selbst ausrichtenden Eigenschaften der als axial wirksame Verdrehsicherung ausgebildeten Stirnzahnung wird die Montage der erfindungsgemäßen Einsetzpatrone derart vereinfacht, dass diese Montage auch auf einfache Weise automatisiert bewerkstelligt werden kann. Da die Stirnzahnung auch Fertigungstoleranzen ausgleicht, wird eine genauere Winkelpositionierung der zueinander benachbarten Bauteile erreicht. Dieser Effekt kann in Kombination mit anderen Konturen dieser Bauteile für eine Vereinfachung des zur Herstellung der erfindungsgemäßen Einsetzpatrone benötigten Fertigungsaufwands genutzt werden.

Eine einfache und vorteilhafte Ausführungsform gemäß der Erfindung sieht vor, dass von den am mindestens einen benachbarten zweiten Bauteil vorgesehenen Ausnehmungen mindestens eine Ausnehmung als Rücksprung ausgebildet ist.

Die an den komplementär zueinander ausgebildeten benachbarten Bauteilen vorgesehene Verdrehsicherung findet sich besonders einfach und leicht in der gewünschten Drehposition, wenn die an dem mindestens einen ersten Bauteil vorgesehenen Zähne radial zur Gehäuse-Längsachse angeordnet sind.

Die Selbstausrichtung der benachbarten Bauteile zueinander wird erleichtert, wenn an der den zumindest einen ersten Bauteil benachbarten Stirnseite des wenigstens einen zweiten Bauteiles mehrere, in Umfangsrichtung voneinander beabstandete Vorsprünge vorgesehen sind.

Die mit der als axial wirksame Stirnzahnung ausgebildeten Verdrehsicherung bewirkten Vorteile werden noch zusätzlich begünstigt, wenn in die an dem zumindest einen ersten Bauteil vorgesehene Stirnzahnung eine Gegenprofilierung der Verdrehsicherung eingreift, welche Gegenprofilierung an der benachbarten Stirnseite des benachbarten zweiten Bauteiles vorgesehen ist.

Dabei sieht eine erfindungsgemäße Ausbildung gemäß der Erfindung vor, dass das zumindest eine erste Bauteil und das wenigstens eine benachbarte zweite Bauteil an ihren zueinander benachbarten Stirnseiten jeweils axial ineinandergreifende Stirnzahnungen als Verdrehsicherung aufweisen. Dabei bilden die Zähne an der einen Stirnzahnung der Verdrehsicherung die Vorsprünge, welche in die Zahngründe der benachbarten Stirnzahnung eingreifen.

Bei einer solchen Ausführung ist es also vorteilhaft, wenn die Zähne der an dem wenigstens einen ersten Bauteil vorgesehenen ersten Stirnzahnung in Zahngründe der an dem mindestens einen benachbarten zweiten Bauteil der Einsetzpatrone angeordneten und als Gegenprofilierung vorgesehenen zweiten Stirnzahnung der Verdrehsicherung eingreifen.

Eine bevorzugte Weiterbildung gemäß der Erfindung, die sich auch durch eine axiale Ausrichtung der zueinander benachbarten Bauteile auszeichnet, sieht vor, dass die Zähne der an den wenigstens einen ersten Bauteil und/oder an dem mindestens einen benachbarten zweiten Bauteil vorgesehenen Stirnzahnung radial von innen nach außen ansteigen und/oder die Zahngründe radial von innen nach außen abfallen.

Um eine solche Stirnzahnung an einem als Einsetzteil ausgebildeten Bauteil vorsehen zu können, sieht eine vorteilhafte Ausführung gemäß der Erfindung vor, dass an dem wenigstens einen, als Einsetzteil ausgebildeten ersten Bauteil ein zentraler und achsparallel zur Gehäuse-Längsachse orientierter Achs- oder Ausrichtstummel vorgesehen ist, der stirnseitig die erste Stirnzahnung trägt, und dass der zumindest eine Vorsprung, die Gegenprofilierung oder die zweite Stirnzahnung an der benachbarten Stirnseite des mindestens einen benachbarten zweiten Bauteiles vorgesehen ist.

Zu diesem Zweck ist es aber erfindungsgemäß vorgesehen, dass am Außenumfang des als Einsetzteil ausgebildeten ersten Bauteiles und/oder des mindestens einen benachbarten zweiten Bauteiles der Einsetzpatrone ein umlaufender Außenring vorgesehen ist, der an zumindest einer seiner Stirnseiten die erste beziehungsweise die zweite Stirnzahnung trägt.

Um ein Gehäuseteil der erfindungsgemäßen Einsetzpatrone relativ zu einem benachbarten anderen Gehäuseteil oder zu einem in das Gehäuseteil einsetzbaren Einsetzteil ausrichten zu können, ist es vorteilhaft, wenn das mindestens eine zweite Bauteil der Einsetzpatrone als Gehäuseteil eines mehrteiligen Patronengehäuses ausgebildet ist, und wenn der zumindest eine Vorsprung, die Gegenprofilierung oder die Stirnzahnung an einem dem Gehäuseinnenraum zugewandten Stirnrand dieses Gehäuseteiles vorgesehen ist.

Insbesondere, wenn die an dem zumindest einen ersten Bauteil vorgesehene Stirnzahnung nicht mit einer Stirnzahnung an dem wenigstens einen zweiten Bauteil zusammenwirkt und wenn stattdessen an dem wenigstens einen zweiten Bauteil mindestens ein Vorsprung vorgesehen sein soll, ist es vorteilhaft, wenn dieser zumindest eine Vorsprung an seinem freien Ende gerundet oder eckig ausgebildet ist.

Eine bevorzugte Ausführungsform gemäß der Erfindung sieht vor, dass das Patronengehäuse zumindest eine zuströmseitige Gehäuseöffnung als Wasserzulauf hat, und dass die zumindest eine Gehäuseöffnung mittels eines als, Zerlegeröffnungen aufweisender Strahlzerleger ausgebildeten zweiten Bauteiles verschließbar ist, welcher Strahlzerleger am Gehäuseinnenumfang des Patronengehäuse verrastbar und insbesondere lösbar verrastbar ist. In dem Gehäuse-Innenraum eines solchen, aus zumindest zwei miteinander verrastbaren Gehäuseteilen gebildeten Patronengehäuses lassen sich weitere Einsetzteile auf gleiche einfache Weise einsetzen. Vorteilhaft ist es, wenn an dem Strahlzerleger wenigstens ein achsparallel zur Gehäuse-Längsachse orientierter Vorsprung vorsteht, der mit einer Stirnzahnung am benachbarten Stirnrand des Außenringes eines als Einsetzteil ausgebildeten benachbarten Bauteiles zusammenwirkt.

Damit die zumindest eine, eine Stirnzahnung bildende Verdrehsicherung der erfindungsgemäßen Einsetzpatrone bereits während der Montage wirksam wird, und damit die Stirnzahnung an dem zumindest einen ersten Bauteil auf einfache Weise mit dem Vorsprung, der Gegenprofilierung oder der Stirnzahnung an dem benachbarten zweiten Bauteil zusammenfindet, ist es vorteilhaft, wenn der Außenring zumindest eines dieser Einsetzteile entlang dem Gehäuse-Innenumfang im Patronengehäuse verschieblich geführt ist.

Die Montage der erfindungsgemäßen Einsetzpatrone wird noch erleichtert, da am Gehäuse-Innenumfang des Patronengehäuses ein Ringabsatz vorgesehen ist, der als Schiebeanschlag beim Einschieben des zumindest einen, als Einsetzteil ausgebildeten Bauteiles in den Gehäuse-Innenraum des Patronengehäuses dient.

Dabei sieht eine erfindungsgemäße Ausführungsform gemäß der Erfindung vor, dass an dem Ringabsatz wenigstens ein achsparallel zur Gehäuse-Längsachse orientierter Vorsprung vorsteht, der in den Zahngrund zwischen zwei benachbarten Zähnen der an dem Außenring eines benachbarten Einsetzteiles vorgesehenen Stirnzahnung vorsteht. **(es folgen die ursprünglichen Seiten 9 bis 19)**

Bevorzugte Anwendungsbeispiele der Erfindung sehen vor, dass die sanitäre Einsetzpatrone als Strahlregler ausgebildet ist oder einen Strahlregler beinhaltet. Insbesondere bei einem solchen Strahlregler müssen die zum Formen des durchströmenden Wassers benötigten Einsetzteile auf möglichst einfache Weise positionsgenau zueinander montiert werden.

Weiterbildungen gemäß der Erfindung ergeben sich aus der nachfolgenden Beschreibung bevorzugter Ausführungsbeispiele in Verbindung mit den Ansprüchen sowie der Zeichnung. Nachstehend wird die Erfindung anhand bevorzugter Ausführungsbeispiele noch näher beschrieben.

Es zeigt:
- Figur 1: eine im Längsschnitt dargestellte und hier als Strahlregler ausgebildete sanitäre Einsetzpatrone, die aus mehreren Bauteilen zusammengesetzt ist, wobei zumindest einzelne, zueinander benachbarte Bauteile gegen ein Verdrehen in Umfangsrichtung mittels jeweils einer Verdrehsicherung gesichert sind, welche Verdrehsicherung eine Stirnzahnung an mindestens einem der beiden, jeweils benachbarten Bauteile vorsieht,
- Figur 2: den Strahlregler aus Figur 1 in einer auseinandergezogenen Perspektivdarstellung seiner Bauteile,
- Figur 3: einzelne, hier in zwei Paketen aneinandergefügte benachbarte Bauteile des in den Figuren 1 und 2 gezeigten Strahlreglers,
- Figur 4: ein mit dem Strahlregler aus Figur 1 bis 3 vergleichbar ausgestaltete Einsetzpatrone in einem Längsschnitt, wobei an einem zuströmseitigen Gehäuseteil dieser Einsetzpatrone eine reduzierte Anzahl von Vorsprüngen vorsteht, welche in eine Stirnzahnung am Außenring eines abströmseitig benachbarten Bauteiles eingreifen,
- Figur 5: den Strahlregler aus Figur 4 in einer auseinandergezogenen Perspektivdarstellung seiner Bauteile,
- Figur 6: die mit dem zuströmseitigen Gehäuseteil zu einem Paket zusammengesetzten Bauteile des in den Figuren 4 und 5 gezeigten Strahlreglers,
- Figur 7: eine weitere Ausführung eines Strahlreglers in einem Längsschnitt, wobei an dem zuströmseitigen Gehäuseteil dieses Strahlreglers zumindest ein an seinem freien Stirnende eckig ausgebildeter Vorsprung vorsteht, der in die Stirnzahnung eines am benachbarten Einsetzteil außenumfangsseitig vorgesehenen Außenringes vorsteht,
- Figur 8: ein zuströmseitiges Gehäuseteil des bereits in Figur 7 gezeigten Strahlreglers, wobei das Gehäuseteil hier mit zwei benachbarten, jeweils als Einsetzteil ausgebildeten Bauteilen paketweise zusammengestellt ist,
- Figur 9: das bereits in Figur 8 gezeigte Paket aus Bauteilen des in der Figur 7 dargestellten Strahlreglers,
- Figur 10: eine weitere Ausführung eines Strahlreglers mit einem aus zwei benachbarten Gehäuseteilen zusammengesetzten Patronengehäuse, wobei die Gehäuseteile des Patronengehäuses der hier dargestellten Einsetzpatrone mit Hilfe einer Schnappverbindung lösbar miteinander verbunden sind,
- Figur 11: die als Strahlregler ausgebildete Einsetzpatrone aus Figur 10 in einem Detail-Längsschnitt im Bereich der Schnappverbindung ihrer Gehäuseteile,
- Figur 12: eine weitere Ausführung einer hier ebenfalls als Strahlregler ausgebildeten Einsetzpatrone, wobei von den einander zugeordneten benachbarten Bauteilen an einem ersten Bauteil eine Stirnzahnung vorgesehen ist, die mit einem Vorsprung am benachbarten zweiten Bauteil zusammenwirkt und wobei die mit den Stirnzahnungen zusammenwirkenden Vorsprünge an den jeweils zweiten Bauteilen endseitig unterschiedlich ausgebildet sind,
- Figur 13: die als Strahlregler ausgebildete Einsetzpatrone aus Figur 12 in einer perspektivischen Detailansicht im Bereich zwischen zwei zuströmseitigen Bauteilen dieses Strahlreglers, wobei die zwischen diesen benachbarten Bauteilen als Verdrehsicherung vorgesehene Stirnzahnung mit einem Vorsprung zusammenwirkt, der an seinem freien Endbereich hier rechtwinklig ausgebildet ist,
- Figur 14: die Einsetzpatrone aus den Figuren 12 und 13 in einer weiteren perspektivischen Detailansicht im Bereich der zwischen einem abströmseitigen Gehäuseteil und einem auf der Zuströmseite benachbarten Einsetzteil vorgesehenen Verdrehsicherung,
- Figur 15: drei aneinander gefügte benachbarte Bauteile eines Strahlreglers in einer Seitenansicht, wobei ein zuströmseitiges Bauteil als ein als Lochplatte ausgestalteter Strahlzerleger ausgebildet ist,
- Figur 16: das aus den drei benachbarten Bauteilen gebildete Paket aus Figur 15 in einer perspektivischen Seitenansicht mit Blick auf die Auslaufstirnseite dieses Bauteil-Pakets,
- Figur 17: die als Strahlzerleger dienende Lochplatte in einer gegenüber Figur 15 und 16 geänderten Ausführung, wobei an dem einem abströmseitig benachbarten ersten Bauteil zugewandten Stirnumfangsrand dieser als zweites Bauteil bestimmten Lochplatte stiftförmige Vorsprünge einer Verdrehsicherung vorstehen, welche Vorsprünge in einen Zahngrund zwischen benachbarten Zähnen der am abströmseitig benachbarten ersten Bauteil vorgesehenen Stirnzahnung eingreifen, und wobei die Zähne der am ersten Bauteil vorgesehenen Stirnzahnung jeweils in eine an dem als benachbartes zweites Bauteil bestimmten Lochplatte vorgesehene Ausnehmung eingreifen,
- Figur 18: die Lochplatte aus Figur 17 in einer demgegenüber abgeänderten Ausführung, wobei die Lochplatte hier an ihren dem abströmseitig benachbarten ersten Bauteil zugewandten Stirnseite als Rücksprung ausgebildeten Ausnehmungen der Verdrehsicherung aufweist, und
- Figur 19: die als Strahlzerleger für einen Strahlregler vorgesehene Lochplatte in einer gegenüber den Ausführungsbeispielen gemäß Figur 17 und 18 abgeänderten Ausgestaltung, wobei an dem einem abströmseitig benachbarten ersten Bauteil zugewandten Stirnumfangsrand der Lochplatte lediglich die in Gehäuse-Längsrichtung orientierten Vorsprünge der Verdrehsicherung vorstehen.

In den Figuren 1 bis 14 sind verschiedene Ausführungen 101, 104, 107, 110 und 112 einer sanitären Einsetzpatrone dargestellt. Die Einsetzpatronen 101, 104, 107, 110 und 112 weisen ein Patronengehäuse 2 auf, das entweder in eine Wasserleitung zwischengeschaltet oder in den Wasserauslauf einer sanitären Auslaufarmatur eingesetzt werden kann. Das Patronengehäuse 2 dieser Einsetzpatronen 101, 104, 107, 110 und 112 weist einen, hier an der zuströmseitigen Gehäusestirnseite vorgesehenen Wasserzulauf 3 sowie einen an der abströmseitigen Gehäusestirnseite vorgesehenen Wasserablauf 4 auf. Die Einsetzpatronen 101, 104, 107, 110 und 112 werden aus zumindest zwei Bauteilen 5, 6, 7, 8, 9, 10 montiert, von denen zumindest zwei Bauteile aneinander anliegen oder miteinander verbunden sind. Dabei sind zumindest zwei der zur Montage der Einsetzpatronen 101, 104, 107, 110 und 112 benötigten Bauteile 5, 6, 7, 8, 9 beziehungsweise 10 in ihrer Relativposition zueinander in Umfangsrichtung mittels einer Verdrehsicherung 1 gesichert. Von den zueinander benachbarten und mittels einer Verdrehsicherung 1 gesicherten Bauteilen 5, 7; 7, 8; 6, 8; 7, 9 und 8, 10 weist mindestens ein erstes Bauteil an seiner, wenigstens einem benachbarten zweiten Bauteil zugewandten Stirnseite eine Stirnzahnung 11 als axial wirksame Verdrehsicherung auf, die radial zur Gehäuse-Längsachse angeordnete Zähne 12 hat. Im wenigstens einen Zahngrund 13 zwischen benachbarten Zähnen 12 dieser Stirnzahnung 11 greift jeweils ein, an der benachbarten Stirnseite des mindestens einen benachbarten zweiten Bauteiles vorgesehener und in Gehäuse-Längsrichtung orientierter Vorsprung ein. Der an der benachbarten Stirnseite des mindestens einen benachbarten zweiten Bauteiles vorgesehene Vorsprung kann als zapfenförmiger Vorsprung 14 ausgebildet sein. Möglich ist auch, dass an der benachbarten Stirnseite des mindestens einen benachbarten zweiten Bauteiles eine Gegenprofilierung 15 vorgesehen ist, deren Vorsprünge in die Stirnzahnung 11 des benachbarten ersten Bauteiles eingreifen. In den hier dargestellten Ausführungsbeispielen ist diese Gegenprofilierung 15 ebenfalls als Stirnzahnung ausgebildet, sodass die am jeweils ersten Bauteil vorgesehene Stirnzahnung 11 einerseits und die an der benachbarten Stirnseite des benachbarten zweiten Bauteiles vorgesehene und ebenfalls als Stirnzahnung ausgebildete Gegenprofilierung 15 der Verdrehsicherung 1 derart ineinandergreifen, dass die Zähne 12 der an dem wenigstens einen ersten Bauteil vorgesehenen ersten Stirnzahnung 11 in die Zahngründe 13 der an dem mindestens einen benachbarten zweiten Bauteil der Einsetzpatrone angeordneten und als Gegenprofilierung 15 dienenden zweiten Stirnzahnung eingreifen.

Die Zähne 12 der ersten und/oder der zweiten Stirnzahnung 11, 15 bilden Vorsprünge, die jeweils in einen zugeordneten Zahngrund 13 des benachbarten Bauteiles eingreifen.

In den hier dargestellten Ausführungsbeispielen, in denen eine Stirnzahnung 11 des ersten Bauteiles mit einer ebenfalls als Stirnzahnung ausgebildeten Gegenprofilierung 15 am benachbarten zweiten Bauteil zusammenwirkt, steigen die Zähne 12 der an dem wenigstens einen ersten Bauteil und/oder an dem mindestens einen benachbarten zweiten Bauteil vorgesehenen Stirnzahnungen radial von innen nach außen an und zusätzlich oder stattdessen können die Zahngründe demgegenüber radial von innen nach außen abfallen, sodass diese einander paarweise zugeordneten Bauteile stets auch koaxial zueinander angeordnet sind und einander bei entsprechender Teilung und/oder geeigneter Zahnsteigung/-steilheit selbstständig und einander winkelrichtig finden.

Möglich, aber hier nicht gezeigt, ist eine Ausführung, bei der an dem wenigstens einen, als Einsetzteil ausgebildeten ersten Bauteil und/oder an dem mindestens einen benachbarten zweiten Bauteil ein zentraler und achsparallel zur Gehäuse-Längsachse orientierter Achs- oder Ausrichtstummel vorgesehen ist, der stirnseitig die erste Stirnzahnung trägt, und dass der zumindest eine Vorsprung, die Gegenprofilierung oder die zweite Stirnzahnung an der benachbarten Stirnseite des mindestens einen benachbarten zweiten Bauteiles vorgesehen ist.

Demgegenüber ist in den Figuren 1 bis 14 erkennbar, dass am Außenumfang der als Einsetzteil ausgebildeten ersten Bauteile 7, 8 ein umlaufender Außenring 16 vorgesehen ist, der an zumindest einer seiner Stirnseiten eine der Stirnzahnungen 11, 15 der Verdrehsicherung 1 trägt.

Die in den Figuren 1 bis 14 gezeigten Einsetzpatronen 101, 104, 107, 110 und 112 weisen ein Patronengehäuse 2 auf, das - wie hier - zweiteilig oder eventuell auch mehrteilig ausgebildet ist. Das Patronengehäuse 2 der hier dargestellten Einsetzpatronen 101, 104, 107, 110 und 112 weist ein zuströmseitiges Gehäuseteil 5 oder 9 und ein abströmseitiges Gehäuseteil 6 oder 10 auf. Die hier dargestellten Einsetzpatronen 101, 104, 107, 110 und 112 sind als Strahlregler und insbesondere als belüftete Strahlregler ausgebildet. Die in den Figuren 1 bis 14 gezeigten Strahlregler weisen einen Strahlzerleger 19 auf, der das über die Wasserversorgungsleitung anströmende Wasser in eine Vielzahl von Einzelstrahlen aufteilt. Die Strahlzerleger 19 der Einsetzpatronen 101, 104, 107, 110 und 112 sind hier als Lochplatte ausgebildet, die eine Mehrzahl von Zerlegeröffnungen 20 aufweist. Das zu den Strahlreglern strömende Wasser wird in den Zerlegeröffnungen 20 der Lochplatte in Einzelstrahlen aufgeteilt und derart beschleunigt, dass auf der Abströmseite der Lochplatte ein Unterdruck entsteht. Durch diesen Unterdruck wird Umgebungsluft in das Patronengehäuse 2 angesaugt, die in einer auf der Abströmseite der Lochplatte angeordneten Mischzone mit den Einzelstrahlen vermischt wird. Dem als Lochplatte ausgebildeten Strahlzerleger 19 der Einsetzpatronen 101, 104, 107, 110 und 112 ist ein Strömungsgleichrichter in Strömungsrichtung nachgeschaltet, der durch die Einsetzteile 7, 8 gebildet wird. Diese Einsetzteile 7, 8 weisen eine Gitter-, Netz- oder dergleichen Lochstruktur auf, die durch einander an Kreuzungsknoten 21 kreuzende Schare von Stegen 22, 23 gebildet werden. Die Gitterstruktur der hier gezeigten Einsetzteile 7, 8 wird durch eine Schar konzentrischer Stege 22 gebildet, die sich an den Kreuzungsknoten 21 mit der Schar radialer Stege 23 kreuzen. Die verschiedenen Bauteile der Einsetzpatronen 101, 104, 107, 110 und 112 können so zueinander ausgerichtet werden, dass die in der Lochplatte erzeugten Einzelstrahlen auf den Kreuzungsknoten 21 des zu diesem Strahlzerleger 19 benachbarten ersten Einsetzteiles 7 auftreffen. Die an diesen Kreuzungsknoten 19 des zuströmseitigen Einsetzteiles 7 noch zusätzlich aufgeteilten und mit Umgebungsluft vermischten Einzelstrahlen treffen anschließend auf den Kreuzungsknoten 21 des in Durchströmrichtung nachfolgenden zweiten Einsetzteiles 8 auf, wobei diese Kreuzungsknoten 21 der am zweiten Einsetzteil 8 vorgesehenen Gitterstruktur mit den Durchflussöffnungen am zuströmseitigen ersten Einsetzteil 7 fluchten. Während der als Lochplatte ausgebildete Strahlzerleger 19 bei den in den Figuren 1 bis 14 gezeigten Einsetzpatronen 101, 104, 107 und 112 an dem zuströmseitigen Gehäuseteil 5 einstückig angeformt ist, welches auch den zuströmseitigen Teilbereich der GehäuseUmfangswandung trägt, weist das Patronengehäuse 2 der in Figur 10 gezeigten Einsetzpatrone 110 ein die zuströmseitige Gehäusestirnseite bildendes und als Lochplatte beziehungsweise als Strahlzerleger ausgebildetes Gehäuseteil 9 auf, das in die auf der Zuströmstirnseite vorgesehene Hülsenöffnung eines hülsenförmigen zweiten Gehäuseteiles 10 einsetzbar ist, wobei die Gehäuseteile 9, 10 miteinander lösbar verrastbar sind. An dem als Lochplatte oder als Strahlzerleger 19 ausgebildeten Gehäuseteil 9 ist außenumfangsseitig dazu ein Rastvorsprung 24 umlaufend angeformt, der in eine innenumfangsseitige Rastausnehmung 25 des hülsenförmigen Gehäuseteiles 10 einrastet. An der Abströmstirnseite der Gehäuseteile 6, 10 ist eine hier nur beispielhaft für eine beliebige Auslaufstruktur gezeigte gitterförmige Lochstruktur aus rechtwinklig zueinander angeordneten Stegen 17, 18 vorgesehen, die Auslauföffnungen begrenzen, welche auf die Durchströmöffnungen insbesondere des abströmseitigen Einsetzteiles 8 ausgerichtet sind. Um die Relativposition der jeweils benachbarten Bauteile in Gehäuse-Umfangsrichtung zu sichern, ist zwischen den benachbarten Bauteilen 6, 8; 8, 10 jeweils eine Verdrehsicherung 1 vorgesehen.

Die Einsetzteile 7, 8 der als Strahlregler ausgebildeten Einsetzpatronen 101, 104, 107, 110 und 112 weisen an beiden Stirnseiten ihrer Außenringe 16 jeweils eine Stirnzahnung 11 auf. Während die dem jeweils benachbarten Einsetzteil 8, 7 zugewandte Stirnseite der Außenringe 16 die Relativposition der Einsetzteile zueinander sichert, wirkt die am zuströmseitigen Stirnrand des Einsetzteiles 7 beziehungsweise am abströmseitigen Stirnrand des Einsetzteiles 8 vorgesehene Stirnzahnung mit den zapfenförmigen Vorsprüngen 14 am zuströmseitigen Gehäuseteil 5, 9 oder mit der Gegenprofilierung 15 am Innenumfang des abströmseitigen Gehäuseteiles 6 zusammen.

Aus einem Vergleich der Figuren 1 bis 3 und 4 bis 6 wird deutlich, dass am zuströmseitigen Gehäuseteil 5 der Einsetzpatrone 104 nur halb so viele zapfenförmige Vorsprünge 14 vorstehen, wie dies bei der Einsetzpatrone 101 gemäß den Figuren 1 bis 3 vorgesehen ist. Aus einem Vergleich der Figuren 1 bis 14 wird deutlich, dass die zapfenförmigen Vorsprünge 14 am zuströmseitigen Gehäuseteil 5 oder am abströmseitigen Gehäuseteil 10 an ihrem freien Ende gerundet -, aber auch viereckig oder pfeilspitzenförmig ausgebildet sein können.

In den Figuren 15 und 16 sind drei, zu einem Paket aneinander gefügte benachbarte Bauteile 19, 7, 8 dargestellt, von denen ein zuströmseitiges Bauteil als eine ebenfalls als Strahlzerleger 19 dienende Lochplatte ausgebildet ist, während die beiden demgegenüber abströmseitigen nachgeordneten Bauteile ebenfalls als Einsetzteile 7, 8 ausgestaltet sind, die an den zu- und abströmseitigen Stirnrändern ihrer Außenringe 16 Stirnzahnungen 11, 15 haben. In einer zusammenschauenden Betrachtung der Figuren 15, 16 und 18 wird deutlich, dass die an dem benachbarten ersten Bauteil 7 vorgesehenen Zähne 12 der Stirnzahnung 11 jeweils in Ausnehmungen 27 eingreifen, die am abströmseitigen Stirnumfangsrand des als zweites Bauteil dienenden Strahlzerlegers 19 vorgesehen sind und die hier als Rücksprünge ausgebildet sind.

Auch die Einsetzteile 7, 8 des in den Figuren 15 und 16 gezeigten Bauteil-Pakets weisen eine Gitter-, Netz- oder dergleichen Lochstruktur auf, die durch einander an Kreuzungsknoten 21 kreuzende Schare von Stegen 22,23 gebildet werden. Die Gitterstruktur der in den Figuren 15 und 16 gezeigten Einsetzteile 7, 8 wird ebenfalls durch eine Schar konzentrischer Stege 22 gebildet, die sich an den Kreuzungsknoten 21 mit der Schar radialer Stege 23 kreuzen. Um die verschiedenen Bauteile 19, 7, 8 so zueinander auszurichten, dass die im Strahlzerleger 19 gebildeten Einzelstrahlen auf den Kreuzungsknoten 21 des zu diesem Strahlzerleger 19 benachbarten ersten Einsetzteils 7 und somit genau auf der gewünschten Kontur des nachfolgenden Bauteils auftreffen, und damit die Kreuzungsknoten 21 der am zweiten Einsetzteil 8 vorgesehenen Gitterstruktur mit den Durchflussöffnungen am zuströmseitigen ersten Einsetzteil 7 fluchten, sind zwischen den Bauteilen 19, 7 und 8 Verdrehsicherungen vorgesehen.

Aus einer vergleichenden Betrachtung der Figuren 17, 18 und 19 wird deutlich, dass an dem abströmseitigen Stirnumfangsrand des als zweites Bauteil dienenden Strahlzerlegers 19 zusätzlich oder stattdessen auch Vorsprünge 14 vorstehen können, die in wenigstens einen Zahngrund 13 zwischen den benachbarten Zähnen 12 der am abströmseitig benachbarten Einsetzteil 7 vorgesehenen Stirnzahnung 11 eingreifen.

Es versteht sich, dass die benachbarten Gehäuse- und/oder Bauteile einer Einsatzpatrone durch einheitliche oder auf verschiedene Orientierungselemente Drehgesichert zueinander angeordnet sein können.

### Bezugszeichenliste

- 1: Verdrehsicherung
- 2: Patronengehäuse
- 3: Wasserzulauf
- 4: Wasserablauf
- 5: (zuströmseitiges) Gehäuseteil
- 6: (abströmseitiges) Gehäuseteil
- 7: (zuströmseitiges) Einsetzteil
- 8: (abströmseitiges) Einsetzteil
- 9: (plattenförmiges) Gehäuseteil
- 10: (hülsenförmiges) Gehäuseteil
- 11: (erste) Stirnzahnung
- 12: Zähne
- 13: Zahngrund
- 14: zapfenförmiger Vorsprung
- 15: (als zweite Stirnzahnung ausgebildete) Gegenprofilierung
- 16: Außenring
- 17: (erste Schar von) Stegen an der abströmseitigen Gehäusestirnseite
- 18: (zweite Schar von) Stegen an der abströmseitigen Gehäusestirnseite
- 19: Strahlzerleger
- 20: Zerlegeröffnungen
- 21: Kreuzungsknoten
- 22: (konzentrische) Stege der Netzstruktur der Einsetzteile 7, 8
- 23: (radiale) Stege der Netzstruktur der Einsetzteile 7, 8
- 24: Rastvorsprung (an der Einsetzpatrone 110)
- 25: Rastausnehmung (an der Einsetzpatrone 110)
- 26: Ringabsatz (an der Gehäuseinnenumfangswand des abströmseitigen Gehäuseteiles 6, 10
- 27: Ausnehmung
- 101: Einsetzpatrone (gemäß den Figuren 1 bis 3)
- 104: Einsetzpatrone (gemäß den Figuren 4 bis 6)
- 107: Einsetzpatrone (gemäß den Figuren 7 bis 9)
- 110: Einsetzpatrone (gemäß den Figuren 10 und 11)
- 112: Einsetzpatrone (gemäß den Figuren 12 bis 14)

## Patentansprüche

1. Sanitäre Einsetzpatrone (101, 104, 107, 110, 112) mit einem Patronengehäuse (2), das in eine Wasserleitung oder den Wasserauslauf einer sanitären Auslaufarmatur einsetzbar ist und das zumindest einen Wasserzulauf (3) und mindestens einen Wasserablauf (4) hat, wobei die Einsetzpatrone aus zumindest zwei benachbarten Bauteilen (5, 6, 7, 8, 9, 10) montiert ist, die aneinander anliegen und/oder miteinander verbunden sind und die in ihrer Relativposition zueinander in Umfangsrichtung mittels einer Verdrehsicherung (1) gesichert sind, wobei das zumindest eine erste Bauteil und das wenigstens eine benachbarte zweite Bauteil an ihren zueinander benachbarten Stirnseiten jeweils axial ineinandergreifende Stirnzahnungen (11, 15) als Verdrehsicherung (1) aufweisen und wobei zumindest eines dieser benachbarten Bauteile als ein in das Patronengehäuse einsetzbares Einsetzteil (7, 8) ausgebildet ist, **dadurch gekennzeichnet, dass** am Gehäuseinnenumfang des Patronengehäuses (2) ein Ringabsatz (26) vorgesehen ist, der (26) als Schiebeanschlag beim Einschieben des zumindest einen, als Einsetzteil (7, 8) ausgebildeten Bauteiles in den Gehäuseinnenraum des Patronengehäuses (2) dient und dass an dem Ringabsatz (26) wenigstens ein achsparallel zur Gehäuse-Längsachse orientierter Vorsprung (14) vorsteht, der in einen Zahngrund (13) zwischen zwei benachbarten Zähnen (12) der an einem Außenring (16) eines benachbarten Einsetzteiles (8) vorgesehenen Stirnzahnung (11) vorsteht und dass am Außenumfang des zumindest einen als Einsetzteil ausgebildeten ersten Bauteils und/oder des mindestens einen benachbarten zweiten Bauteils der Einsetzpatrone der umlaufende Außenring (16) vorgesehen ist, der (16) an zumindest einer seiner Stirnseiten die oder eine erste beziehungsweise zweite Stirnzahnung (11, 15) der ineinandergreifenden Stirnzahnungen (11, 15) trägt.

2. Sanitäre Einsetzpatrone (101, 104, 107, 110, 112) nach Anspruch 1, **dadurch gekennzeichnet, dass** Zähne (12) einer an dem wenigstens einen ersten Bauteil vorgesehenen ersten Stirnzahnung (11) der ineinandergreifenden Stirnzahnungen (11, 15) in Zahngründe (13) einer an dem mindestens einen benachbarten zweiten Bauteil der Einsetzpatrone angeordneten zweiten Stirnzahnung der ineinandergreifenden Stirnzahnungen (11, 15) eingreifen.

3. Sanitäre Einsetzpatrone nach einem der vorangehenden Ansprüche, **dadurch gekennzeichnet, dass** die Zähne (12) der oder einer an dem wenigstens einen ersten Bauteil und/oder an dem mindestens einen benachbarten zweiten Bauteil vorgesehenen Stirnzahnung (11; 15) der ineinandergreifenden Stirnzahnungen (11, 15) radial von innen nach außen axial ansteigen und/oder die Zahngründe (13) radial von innen nach außen axial abfallen.

4. Sanitäre Einsetzpatrone nach einem der vorangehenden Ansprüche, **dadurch gekennzeichnet, dass** an dem wenigstens einen, als Einsetzteil ausgebildeten ersten Bauteil ein zentraler und achsparallel zur Gehäuse-Längsachse orientierter Achsstummel vorgesehen ist, der stirnseitig die oder eine erste Stirnzahnung der ineinandergreifenden Stirnzahnungen (11, 15) trägt, und dass der zumindest eine Vorsprung, eine Gegenprofilierung oder die oder eine zweite Stirnzahnung der ineinandergreifenden Stirnzahnungen (11, 15) an der benachbarten Stirnseite des mindestens einen benachbarten zweiten Bauteiles vorgesehen ist.

5. Sanitäre Einsetzpatrone (101, 104, 107, 110, 112) nach einem der vorangehenden Ansprüche, **dadurch gekennzeichnet, dass** das mindestens eine zweite Bauteil der Einsetzpatrone als Gehäuseteil (5, 6; 9, 10) des Patronengehäuses ausgebildet ist, und dass der zumindest eine Vorsprung, die Gegenprofilierung oder die zweite Stirnzahnung an einem dem Gehäuseinnenraum zugewandten Stirnrand dieses Gehäuseteiles vorgesehen ist.

6. Sanitäre Einsetzpatrone (101, 104, 107, 110, 112) nach einem der vorangehenden Ansprüche, **dadurch gekennzeichnet, dass** der zumindest eine Vorsprung (14) zapfenförmig ausgebildet ist und an seinem freien Ende gerundet oder eckig ausgebildet ist.

7. Sanitäre Einsetzpatrone (101, 104, 107, 110, 112) nach einem der Ansprüche 1 bis 6, **dadurch gekennzeichnet,**
**dass** das Patronengehäuse (2) zumindest eine zuströmseitige Gehäuseöffnung als Wasserzulauf hat, und dass die zumindest eine Gehäuseöffnung mittels eines zweiten Bauteiles verschließbar ist, welches zweite Bauteil als Strahlzerleger (19) mit Zerlegeröffnungen (20) ausgebildet ist,
welcher Strahlzerleger (19) am Gehäuseinnenumfang des Patronengehäuses (2) verrastbar und insbesondere lösbar verrastbar ist.

8. Sanitäre Einsetzpatrone (101, 104, 107, 110, 112) nach Anspruch 7, **dadurch gekennzeichnet, dass** an den
Strahlzerleger (19) wenigstens ein achsparallel zur Gehäuse-Längsachse orientierter Vorsprung (14) vorsteht, der (14) mit einer Stirnzahnung (11) am benachbarten Stirnrand des Außenringes (16) eines als Einsetzteil (7) ausgebildeten benachbarten zweiten Bauteiles zusammenwirkt.

9. Sanitäre Einsetzpatrone (101, 104, 107, 110, 112) nach einem der vorangehenden Ansprüche, **dadurch gekennzeichnet, dass** der Außenring (16) zumindest eines der Einsetzteile (7, 8) entlang dem Gehäuseinnenumfang im Patronengehäuse (2) verschieblich geführt ist.

10. Sanitäre Einsetzpatrone (101, 104, 107, 110, 115) nach einem der vorangehenden Ansprüche, **dadurch gekennzeichnet, dass** die sanitäre Einsetzpatrone als Strahlregler ausgebildet ist oder einen Strahlregler beinhaltet.

11. Sanitäre Einsetzpatrone (101, 104, 107, 110, 112) nach einem der vorangehenden Ansprüche, **dadurch gekennzeichnet, dass** von den zumindest zwei benachbarten Bauteilen (5, 6, 7, 8, 9, 10) der Einsetzpatrone (101, 104, 107, 110, 112) mindestens ein erstes Bauteil an der, wenigstens einem benachbarten zweiten Bauteil zugewandten Stirnseite eine Stirnzahnung (11) der axial wirksamen Verdrehsicherung (1) aufweist, die (11) Zähne (12) hat, und dass
- mindestens einer der Zähne (12) in eine an dem mindestens einen benachbarten zweiten Bauteil vorgesehene Ausnehmung (27)
eingreift.

12. Sanitäre Einsetzpatrone (101, 104, 107, 110, 112) nach Anspruch 11, **dadurch gekennzeichnet, dass** die Ausnehmung (27) als Rücksprung ausgebildet ist.

13. Sanitäre Einsetzpatrone (101, 104, 107, 110, 112) nach einem der vorangehenden Ansprüche, **dadurch gekennzeichnet, dass** von den zumindest zwei benachbarten Bauteilen (5, 6, 7, 8, 9, 10) der Einsetzpatrone (101, 104, 107, 110, 112) mindestens ein erstes Bauteil an der, wenigstens einem benachbarten zweiten Bauteil zugewandten Stirnseite eine Stirnzahnung (11) der axial wirksamen Verdrehsicherung (1) aufweist, die (11) Zähne (12) hat, und dass
- in wenigstens einen Zahngrund (13) zwischen benachbarten Zähnen (12) dieser Stirnzahnung (11) jeweils ein, an der benachbarten Stirnseite des mindestens einen benachbarten zweiten Bauteiles vorgesehener und in Gehäuse-Längsrichtung orientierter Vorsprung der Verdrehsicherung (1)
eingreift.

14. Sanitäre Einsetzpatrone (101, 104, 107, 110, 112) nach einem der Ansprüche 12 bis 13, **dadurch gekennzeichnet, dass**
die an dem mindestens einen ersten Bauteil vorgesehenen Zähne (12) axial zur Gehäuse-Längsachse verlaufend angeordnet sind und/oder dass an der benachbarten Stirnseite des mindestens einen zweiten Bauteils mehrere, in Umfangsrichtung voneinander beabstandete Vorsprünge vorgesehen sind.

## Claims

1. Sanitary insertion cartridge (101, 104, 107, 110, 112) having a cartridge housing (2) which is insertable into a water line or the water outlet of a sanitary outlet fitting and which has at least one water inlet (3) and at least one water discharge (4), wherein the insertion cartridge is assembled from at least two adjacent components (5, 6, 7, 8, 9, 10) which abut each other and/or are connected to each other and which, in their relative position to each other, are secured in a circumferential direction by a rotation prevention means (1), wherein the at least one first component and the at least one adjacent second component each have, at their mutually adjacent front faces, axially intermeshing front tooth arrangements (11, 15) as rotation prevention means (1), and wherein at least one of these adjacent components is designed as an insertion part (7, 8) insertable into the cartridge housing, **characterized in that** an annular shoulder (26) is provided on the housing inner circumference of the cartridge housing (2), which annular shoulder (26) serves as a sliding stop as the at least one component, designed as the insertion part (7, 8), slides into the housing interior of the cartridge housing (2), and **in that** at least one projection (14), oriented axially parallel to the longitudinal axis of the housing, projects from the annular shoulder (26) and projects into a tooth base (13) between two adjacent teeth (12) of the front tooth arrangement (11) provided on an external ring (16) of an adjacent insertion part (8), and **in that** the circumferential external ring (16) is provided on the outer circumference of the at least one first component designed as insertion part and/or of the at least one adjacent second insertion part of the insertion cartridge, which circumferential external ring (16) carries, on at at least one of its front faces, the or a first or second front tooth arrangement (11, 15) of the intermeshing front tooth arrangements (11, 15).

2. Sanitary insertion cartridge (101, 104, 107, 110, 112) according to Claim 1, **characterized in that** teeth (12) of a first front tooth arrangement (11) of the intermeshing front tooth arrangements (11, 15) provided on the at least one first component engage in tooth bases (13) of a second front tooth arrangement of the intermeshing front tooth arrangements (11, 15) which is arranged on the at least one adjacent second component of the insertion cartridge.

3. Sanitary insertion cartridge according to one of preceding claims, **characterized in that** the teeth (12) of the or a front tooth arrangement (11; 15) of the intermeshing front tooth arrangements (11, 15) provided on the at least one first component and/or on the at least one adjacent second component axially climb radially from the inside outwards, and/or the tooth bases (13) axially descend radially from the inside outwards.

4. Sanitary insertion cartridge according to one of the preceding claims, **characterized in that** a central axle stub, oriented axially parallel with respect to the longitudinal axis of the housing, is provided on the at least one first component designed as insertion part, which axle stub carries at the front the or a first front tooth arrangement of the intermeshing front tooth arrangements (11, 15), and **in that** the at least one projection, a counter-profiling or the or a second front tooth arrangement of the intermeshing front tooth arrangements (11, 15) is provided on the adjacent front face of the at least one adjacent second component.

5. Sanitary insertion cartridge (101, 104, 107, 110, 112) according to one of the preceding claims, **characterized in that** the at least one second component of the insertion cartridge is designed as a housing part (5, 6; 9, 10) of a the cartridge housing, and **in that** the at least one projection, the counter-profiling or the second front tooth arrangement is provided on a front edge of this housing part facing the housing interior.

6. Sanitary insertion cartridge (101, 104, 107, 110, 112) according to one of the preceding claims, **characterized in that** the at least one projection (14) is designed in the form of a journal and has a rounded or angular design at its free end.

7. Sanitary insertion cartridge (101, 104, 107, 110, 112) according to one of Claims 1 to 6, **characterized in that** the cartridge housing (2) has at least one inflow-side housing opening as a water inlet, and **in that** the at least one housing opening can be closed by means of a second component, which second component is designed as a jet splitter (19) with splitter openings (20), which jet splitter (19) can be locked, in particular can be locked in a releasable manner, on the housing inner circumference of the cartridge housing (2).

8. Sanitary insertion cartridge (101, 104, 107, 110, 112) according to Claim 7, **characterized in that** at least one projection (14), oriented axially parallel with respect to the longitudinal axis of the housing, projects from the jet splitter (19), which projection (14) interacts with a front tooth arrangement (11) on the adjacent front edge of the external ring (16) of an adjacent second component designed as insertion part (7).

9. Sanitary insertion cartridge (101, 104, 107, 110, 112) according to one of the preceding claims, **characterized in that** the external ring (16) of at least one of the insertion parts (7, 8) is guided displaceably along the housing inner circumference in the cartridge housing (2).

10. Sanitary insertion cartridge (101, 104, 107, 110, 115) according to one of the preceding claims, **characterized in that** the sanitary insertion cartridge is designed as a jet splitter or contains a jet splitter.

11. Sanitary insertion cartridge (101, 104, 107, 110, 112) according to one of the preceding claims, **characterized in that**, of the at least two adjacent components (5, 6, 7, 8, 9, 10) of the insertion cartridge (101, 104, 107, 110, 112), at least one first component has, at the front face directed towards at least one adjacent second component, a front tooth arrangement (11) of the axially active rotation prevention means (1), which front tooth arrangement (11)) has teeth (12), and **in that**
- at least one of the teeth (12) engages in a recess (27) provided on the at least one adjacent second component.

12. Sanitary insertion cartridge (101, 104, 107, 110, 112) according to Claim 11, **characterized in that** the recess (27) is designed as a return.

13. Sanitary insertion cartridge (101, 104, 107, 110, 112) according to one of the preceding claims, **characterized in that**, of the at least two adjacent components (5, 6, 7, 8, 9, 10) of the insertion cartridge (101, 104, 107, 110, 112), at least one first component has, at the front face directed towards at least one adjacent second component, a front tooth arrangement (11) of the axially active rotation prevention means (1), which front tooth arrangement (11) has teeth (12), and **in that**
- a projection of the rotation prevention means (1) is provided at the adjacent front face of the at least one adjacent second component and is oriented in the longitudinal direction of the housing and engages in at least one tooth base (13) between adjacent teeth (12) of this front tooth arrangement (11).

14. Sanitary insertion cartridge (101, 104, 107, 110, 112) according to one of Claims 12 to 13, **characterized in that** the teeth (12) provided on the at least one first component are arranged extending axially with respect to the longitudinal axis of the housing, and/or **in that** a plurality of projections spaced apart from one another in a circumferential direction are provided at the adjacent front face of the at least one second component.

## Revendications

1. Cartouche d'insertion sanitaire (101, 104, 107, 110, 112) avec un boîtier de cartouche (2), qui peut être insérée dans une conduite d'eau ou la sortie d'eau d'un robinet d'évacuation sanitaire et qui possède au moins une alimentation d'eau (3) et au moins une évacuation d'eau (4), laquelle cartouche d'insertion est montée à partir d'au moins deux éléments (5, 6, 7, 8, 9, 10) voisins qui sont placés les uns contre les autres et/ou sont reliés entre eux et qui sont sécurisés dans leur position relative les uns par rapport aux autres dans la direction circonférentielle au moyen d'un dispositif anti-rotation (1), l'au moins un premier élément et l'au moins un deuxième élément voisin comportant sur leurs faces frontales voisines l'une de l'autre chacun des dentures frontales (11, 15) engrenées entre elles axialement en guise de dispositif anti-rotation (1) et au moins un de ces éléments voisins étant configuré comme une pièce d'insertion (7, 8) insérable dans le boîtier de cartouche, **caractérisée en ce que** sur la périphérie interne de boîtier du boîtier de cartouche (2) est prévu un épaulement annulaire (26) qui sert de butée coulissante lors de l'insertion de l'au moins un élément configuré comme une pièce d'insertion (7, 8) dans l'espace intérieur de boîtier du boîtier de cartouche (2), et que sur l'épaulement annulaire (26) fait saillie au moins un ergot (14) dont l'axe est orienté parallèlement à l'axe longitudinal du boîtier et qui fait saillie dans un fond de dent (13) entre deux dents (12) voisines de la denture frontale (11) prévue sur une bague extérieure (16) d'une pièce d'insertion (8) voisine, et que sur la périphérie extérieure de l'au moins un premier élément configuré comme une pièce d'insertion et/ou de l'au moins un deuxième élément voisin de la cartouche d'insertion est prévue la bague extérieure périphérique (16) qui porte sur au moins une de ses faces frontales la ou une première ou deuxième denture frontale (11, 15) des dentures frontales (11, 15) engrenées entre elles.

2. Cartouche d'insertion sanitaire (101, 104, 107, 110, 112) selon la revendication 1, **caractérisée en ce que** les dents (12) d'une première denture frontale (11) des dentures frontales engrenées entre elles (11, 15) prévue sur l'au moins un premier élément pénètrent dans les fonds de dent (13) d'une deuxième denture frontale des dentures frontales engrenées entre elles (11, 15) disposée sur l'au moins un deuxième élément voisin de la cartouche d'insertion.

3. Cartouche d'insertion sanitaire selon une des revendications précédentes, **caractérisée en ce que** les dents (12) de la ou d'une denture frontale (11 ; 15) des dentures frontales engrenées entre elles (11, 15) prévue sur l'au moins un premier élément et/ou sur l'au moins un deuxième élément voisin se dressent axialement de l'intérieur vers l'extérieur et/ou les fonds de dent (13) s'enfoncent radialement de l'intérieur vers l'extérieur.

4. Cartouche d'insertion sanitaire selon une des revendications précédentes, **caractérisée en ce que** sur l'au moins un premier élément configuré comme une pièce d'insertion est prévu un embout d'axe central dont l'axe est orienté parallèlement à l'axe longitudinal du boîtier et qui porte frontalement la ou une première denture frontale des dentures frontales engrenées entre elles (11, 15), et que l'au moins un ergot, un profil antagoniste ou la ou une deuxième denture frontale des dentures frontales engrenées entre elles (11, 15) est prévu sur la face frontale voisine de l'au moins un deuxième élément voisin.

5. Cartouche d'insertion sanitaire (101, 104, 107, 110, 112) selon une des revendications précédentes, **caractérisée en ce que** l'au moins un deuxième élément de la cartouche d'insertion est configuré comme un élément de boîtier (5, 6 ; 9, 10) du boîtier de cartouche, et que l'au moins un ergot, un profil antagoniste ou la deuxième denture frontale est prévu sur un bord frontal de cet élément de boîtier orienté vers l'espace intérieur de boîtier.

6. Cartouche d'insertion sanitaire (101, 104, 107, 110, 112) selon une des revendications précédentes, **caractérisée en ce que** l'au moins ergot (14) est configuré en forme de tenon et est arrondi ou anguleux à son extrémité libre.

7. Cartouche d'insertion sanitaire (101, 104, 107, 110, 112) selon une des revendications 1 à 6, **caractérisée en ce que** le boîtier de cartouche (2) a au moins un orifice de boîtier du côté afflux en guise d'admission d'eau, et que l'au moins un orifice de boîtier peut être obturé au moyen d'un deuxième élément, lequel deuxième élément est configuré comme un disperseur de jet (19) avec des orifices de disperseur (20), lequel disperseur de jet (19) peut être encliqueté sur le pourtour intérieur de boîtier du boîtier de cartouche (2) et en particulier encliqueté de façon détachable.

8. Cartouche d'insertion sanitaire (101, 104, 107, 110, 112) selon la revendication 7, **caractérisée en ce que** sur le disperseur de jet (19) fait saillie au moins un ergot (14) dont l'axe est orienté parallèlement à l'axe longitudinal du boîtier, lequel (14) interagit avec une denture frontale (11) située sur le bord frontal voisin de la bague extérieure (16) d'un deuxième élément voisin configuré comme une pièce d'insertion (7).

9. Cartouche d'insertion sanitaire (101, 104, 107, 110, 112) selon une des revendications précédentes, **caractérisée en ce que** la bague extérieure (16) d'au moins une des pièces d'insertion (7, 8) est guidée de façon coulissante le long du pourtour intérieur de boîtier dans le boîtier de cartouche (2).

10. Cartouche d'insertion sanitaire (101, 104, 107, 110, 115) selon une des revendications précédentes, **caractérisée en ce que** cette cartouche d'insertion sanitaire est configurée comme un régulateur de jet ou contient un régulateur de jet.

11. Cartouche d'insertion sanitaire (101, 104, 107, 110, 112) selon une des revendications précédentes, **caractérisée en ce que** parmi les au moins deux éléments voisins (5, 6, 7, 8, 9, 10) de cette cartouche d'insertion (101, 104, 107, 110, 112), au moins un premier élément comporte sur la face frontale orientée vers l'au moins un deuxième élément voisin une denture frontale (11) du dispositif anti-rotation (1) à action axiale, laquelle (11) a des dents (12), et que
- au moins une des dents (12) pénètre dans un logement (27) prévu sur l'au moins un deuxième élément voisin.

12. Cartouche d'insertion sanitaire (101, 104, 107, 110, 115) selon la revendication 11, **caractérisée en ce que** le logement (27) est configuré comme un renfoncement.

13. Cartouche d'insertion sanitaire (101, 104, 107, 110, 112) selon une des revendications précédentes, **caractérisée en ce que** parmi les au moins deux éléments voisins (5, 6, 7, 8, 9, 10) de cette cartouche d'insertion (101, 104, 107, 110, 112), au moins un premier élément comporte sur la face frontale orientée vers l'au moins un deuxième élément voisin une denture frontale (11) du dispositif anti-rotation (1) à action axiale, laquelle (11) a des dents (12), et que dans au moins un fond de dent (13) entre des dents (12) voisines de cette denture (11) pénètre un ergot du dispositif anti-rotation (1) prévu sur la face frontale voisine de l'au moins un deuxième élément voisin et orienté dans la direction longitudinale du boîtier.

14. Cartouche d'insertion sanitaire (101, 104, 107, 110, 112) selon une des revendications 12 à 13, **caractérisée en ce que** les dents (12) prévues sur l'au moins un premier élément sont disposées de sorte à s'étendre axialement par rapport à l'axe longitudinal du boîtier et/ou que plusieurs ergots espacés les uns des autres dans la direction périphérique sont prévus sur la face frontale voisine de l'au moins un deuxième élément.
